# DEMANDE DE BREVET EUROPEEN

(11) **EP 4 761 295 A1**
(43) Date de publication de la demande: **17.06.2026**
(21) Numéro de dépôt: 25222701.2
(22) Date de dépôt: 11.12.2025
(51) Int. Cl.: H04S 5/00

(54) **AMÉLIORATION DU RENDU AUDIO PAR EXTRACTION D'UNE BANDE DE FRÉQUENCES**

(30) Priorité: 12.12.2024 FR 2413953
(71) Demandeur: SAGEMCOM BROADBAND SAS, 92270 Bois-Colombes (FR)
(72) Inventeur: DELPLACE, Stéphane, 92270 BOIS-COLOMBES (FR); SCHOTT, Vincent, 92270 BOIS-COLOMBES (FR); SODI, Frédéric, 92270 BOIS-COLOMBES (FR)
(74) Mandataire: Cabinet Boettcher

(57) **Abrégé**

Dispositif audio (14) comportant :
- un module d'extraction (24) de composantes fréquentielles ;
- un module de sélection (30) agencé pour sélectionner au moins un canal audio sélectionné (Cₛ) et pour commander le module d'extraction (24) de sorte que celui-ci extraie lesdites composantes fréquentielles uniquement du au moins un canal audio sélectionné ;
- un module de traitement (25) agencé pour réaliser au moins un traitement induisant un délai inter-canal sur le au moins un canal audio sélectionné (Cₛₚ) privé desdites composantes fréquentielles et sur le au moins un canal audio non sélectionné (Cₙₛ) ;
- un module d'injection (26) agencé pour sommer lesdites composantes fréquentielles sur chaque canal audio traité.

## Description

L'invention concerne le domaine des systèmes audio multicanal.

### ARRIERE PLAN DE L'INVENTION

Un boîtier décodeur, ou STB (pour *Set-Top Box*)*,* est un équipement de diffusion audio-vidéo, dont la fonction primaire est d'acquérir un flux audio-vidéo, de décoder ce flux, et de faire diffuser le flux vidéo par un téléviseur et le flux audio par les haut-parleurs du téléviseur et/ou éventuellement par d'autres équipements de restitution audio (barre de son, enceintes connectées, etc.).

Certains boîtiers décodeurs récents intègrent un dispositif audio comprenant un ou plusieurs haut-parleurs. Le ou les haut-parleurs peuvent être utilisés dans une fonction d'assistant vocal, mais aussi pour contribuer à mettre en œuvre un système audio multicanal qui restitue le flux audio du flux audio-vidéo. La restitution multicanale permet d'obtenir un rendu sonore optimal et immersif.

On connaît un tel boîtier décodeur dont le dispositif audio permet de restituer « physiquement » les canaux Gauche (ou L pour *Left*), Droit (ou R pour *Right*) et Centre (ou C pour *Center*)*.*

Le dispositif audio peut en outre réaliser un procédé de virtualisation pour donner l'illusion que des canaux audio non présents physiquement sont (virtuellement) présents.

Ceci permet par exemple de mettre en œuvre une restitution audio au format 5.1.2, et d'obtenir une expérience sonore plus immersive.

Le format 5.1.2 nécessite normalement cinq enceintes principales (avant gauche, avant centre, avant droit, arrière gauche, arrière droit), un caisson de basses (*subwoofer*) et deux enceintes de hauteur (*up-firing*) pouvant être placées au plafond ou dirigées vers le plafond pour refléter le son. Les enceintes de hauteur sont par exemple positionnées en position dite « *top middle* ».

Dans la situation décrite ici, les canaux arrière, aussi appelés canaux *surround* (*Left surround* (Lₛ) et *Right surround* (Rₛ)), et les canaux en hauteur, aussi appelés *top middle* (*Left top middle* (Lₜₘ) et *Right top middle* (Rₜₘ)), ne sont pas physiquement présents mais sont créés puis virtualisés. Les canaux *surround* et *top middle* sont alors sous-mixés (on parle de *downmixing*) sur les canaux physiquement présents (L, R, C), ce qui donne l'illusion à l'utilisateur que ces canaux sont bien présents et donc qu'une partie du contenu audio provient de derrière lui ou d'au-dessus de lui.

Alternativement, le boîtier décodeur peut être connecté à d'autres dispositifs de restitution audio et coopérer avec ces dispositifs pour réaliser la restitution multicanale. Ces autres dispositifs de restitution audio sont par exemple deux enceintes satellites qui restituent physiquement les deux canaux *surround.* Dans ce cas, seuls les canaux *top middle* sont virtualisés.

En référence à la figure 1, la chaîne de traitement 1 mise en œuvre par le dispositif audio 2 du boîtier décodeur 3 comprend un module *upmixer* 4, un module de traitement 5 réalisant la virtualisation, un module *downmixer* 6 et un module de création des basses fréquences 7.

On peut traduire « *upmix* » par « sur-mixage » et *downmix* par « sous-mixage ».

Le sur-mixage est un traitement audio consistant à convertir un signal audio d'entrée avec un nombre réduit de canaux en un signal comprenant un plus grand nombre de canaux. Le signal audio d'entrée comprend typiquement entre deux et huit canaux audio. Il s'agit par exemple d'un signal stéréo avec deux canaux L, R. Le signal créé est par exemple en 5.1.2.

Le sur-mixage utilise des algorithmes pour redistribuer les éléments sonores du signal original vers les différentes enceintes. Par exemple, les dialogues peuvent être dirigés vers l'enceinte centrale, les effets sonores vers les enceintes arrière, et les sons d'ambiance vers les enceintes de hauteur.

Le sous-mixage, au contraire, consiste à réduire le nombre de canaux d'un signal multicanal.

Le module *upmixer* 4 acquiert donc des canaux audio d'entrée Cₑ contenus dans le flux audio et crée les canaux L / R / C / Lₛ / Rₛ /Lₜₘ / Rₜₘ à partir des canaux audio d'entrée Cₑ.

Le module de traitement 5 réalise la virtualisation.

Le module *downmixer* 6 utilise une matrice pour mettre en œuvre le matriçage des canaux virtualisés Cᵥ sur les canaux présents physiquement (par exemple L, R et C pour le boîtier décodeur 3). Le matriçage permet, au moyen de coefficients d'une matrice M, de multiplexer les canaux en entrée de la matrice sur les canaux de sortie.

Le module de création des basses fréquences 7 extrait les composantes basses fréquences (jusqu'à la fréquence dite « fréquence de *crossover* ») des canaux générés précédemment.

Puis, les composantes basses fréquences sont sommées pour produire le canal LFE (pour *Low Frequency Effect*)*.*

Par exemple, la fréquence de *crossover* est fixée à 500 Hz, de sorte que toutes les fréquences inférieures à 500 Hz sont extraites en tant que basses fréquences par le filtrage dit *crossover.*

Les canaux de sortie Cₛₒ sont destinés à être restitués par le système audio multicanal.

Les traitements de virtualisation mis en œuvre par le module de traitement 5 ont pour inconvénient d'induire un délai inter-canal qui génère un déphasage entre les canaux. Les basses fréquences ainsi déphasées par la virtualisation se retrouvent sommées dans le canal LFE par le module de création des basses fréquences 7, ce qui amène à une perte de puissance pouvant atteindre 10 dB SPL (pour *Sound Pressure Level* : il s'agit d'une mesure du niveau sonore reçu en un point).

Une telle perte de puissante doit être évitée.

Généralement, la possibilité de régler la fréquence à partir de laquelle les traitements de virtualisation s'appliquent permet d'éviter ce problème en agissant directement dans le module de traitement 5. Mais ce réglage peut ne pas être disponible, ou ne pas autoriser de couvrir l'ensemble des basses fréquences extraites par le module de gestion des basses fréquences 7, notamment dans le cas d'une fréquence de *crossover* élevée imposée par les éléments acoustiques.

Par exemple, la virtualisation pourrait s'appliquer à partir de 250 Hz maximum (e.g. la fenêtre de virtualisation démarre à 250 Hz qui est une valeur maximale pour ce seuil, en pratique la fenêtre de virtualisation pourrait démarrer à une fréquence inférieure à 250 Hz), et les éléments acoustiques du dispositif audio 2 du boîtier décodeur 3 pourraient imposer une fréquence de *crossover* de 500 Hz (e.g. les enceintes adaptées à la restitution des basses fréquences sont caractérisées par une fréquence acoustique maximale égale à 500 Hz). Dans ce cas, le réglage ne permet pas de régler le problème qui vient d'être évoqué.

On note que ce problème ne concerne pas forcément les traitements de virtualisation, mais, plus généralement, tout traitement qui induit un délai inter-canal. De même, la bande de fréquences à laquelle appartiennent les composantes fréquentielles extraites n'est pas nécessairement une bande de basses fréquences.

On cherche donc à régler ce problème de perte de puissance dans un contexte général. Bien sûr, la solution choisie pour régler le problème ne doit pas dégrader le rendu acoustique pour l'utilisateur.

### OBJET DE L'INVENTION

L'invention a pour objet d'améliorer le rendu audio d'un système audio multicanal.

### RESUME DE L'INVENTION

En vue de la réalisation de ce but, on propose un dispositif audio comportant une chaîne de traitement agencée pour acquérir des canaux audio d'entrée et pour produire des canaux audio de sortie destinés à être restitués par un système audio multicanal, la chaîne de traitement comprenant :
- un module d'extraction de composantes fréquentielles appartenant à une bande de fréquences prédéfinie, en entrée duquel sont appliqués des premiers canaux audio issus des canaux audio d'entrée ;
- un module de sélection agencé pour sélectionner au moins un canal audio sélectionné parmi les premiers canaux audio, et pour commander le module d'extraction de sorte que celui-ci extraie lesdites composantes fréquentielles uniquement du au moins un canal audio sélectionné, et non d'au moins un canal audio non sélectionné ;
- un module de traitement agencé pour réaliser au moins un traitement induisant un délai inter-canal sur le au moins un canal audio sélectionné privé desdites composantes fréquentielles et sur le au moins un canal audio non sélectionné, de manière à produire des canaux audio traités ;
- un module d'injection agencé pour sommer lesdites composantes fréquentielles sur chaque canal audio traité de manière à produire des deuxièmes canaux audio destinés à être utilisés pour produire les canaux audio de sortie.

Le dispositif audio extrait donc les composantes fréquentielles de la bande de fréquences prédéfinie (par exemple des composantes basses fréquences) en amont du module de traitement qui induit le délai inter-canal, et le module d'injection somme lesdites composantes fréquentielles sur les canaux audio traités et donc en aval du module de traitement. Le module de traitement ne génère donc pas de déphasage sur ces composantes fréquentielles, qui peuvent ensuite être sommées sans perte de puissance.

On a cependant constaté que l'injection sur tous les canaux audio traités des composantes fréquentielles de la bande de fréquences prédéfinie, issues de certains canaux, pouvait dégrader le rendu audio. En particulier, lorsqu'un canal audio contient une voix, la réinjection des composantes fréquentielles issues de ce canal sur l'ensemble des canaux présents nuit à l'intelligibilité de la voix et génère un effet d'écho. Le module de sélection permet donc d'extraire les composantes fréquentielles de canaux sélectionnés uniquement, ce qui permet de pallier ce problème.

Le dispositif audio permet donc de régler le problème de la perte de puissance et ce, sans dégrader le rendu audio. On améliore ainsi nettement le rendu audio du système audio multicanal.

On propose de plus un dispositif audio tel que précédemment décrit, dans lequel le au moins un canal audio sélectionné par le module de sélection comprend au moins un canal audio prédéfini, sélectionné de manière statique par le module de sélection.

On propose de plus un dispositif audio tel que précédemment décrit, dans lequel le au moins un canal audio sélectionné comprend un canal Gauche et un canal Droit, et le au moins un canal audio non sélectionné comprend un canal Centre.

On propose de plus un dispositif audio tel que précédemment décrit, la chaîne de traitement étant agencée pour analyser des canaux audio présents en amont du module d'extraction, le au moins un canal audio sélectionné par le module de sélection comprenant au moins un canal sélectionné en fonction de cette analyse.

On propose de plus un dispositif audio tel que précédemment décrit, dans lequel la bande de fréquences prédéfinie comprend des basses fréquences inférieures à un seuil prédéfini.

On propose de plus un dispositif audio tel que précédemment décrit, dans lequel le module de traitement met en œuvre une virtualisation.

On propose de plus un dispositif audio tel que précédemment décrit, la chaîne de traitement comprenant de plus un module *upmixer* agencé pour produire les premiers canaux audio à partir des canaux audio d'entrée.

On propose de plus un dispositif audio tel que précédemment décrit, la chaîne de traitement comprenant de plus un module *downmixer* agencé pour produire des troisièmes canaux audio à partir des deuxièmes canaux audio, les canaux audio de sortie comprenant les troisièmes canaux audio.

On propose de plus un équipement comprenant un dispositif audio tel que précédemment décrit.

On propose de plus un équipement tel que précédemment décrit, l'équipement étant un boîtier décodeur.

On propose de plus procédé de traitement, mis en œuvre dans le dispositif audio tel que précédemment décrit, et comprenant les étapes de :
- sélectionner au moins un canal audio sélectionné parmi les premiers canaux audio, et commander le module d'extraction de sorte que celui-ci extraie les composantes fréquentielles uniquement du au moins un canal audio sélectionné, et non d'au moins un canal audio non sélectionné ;
- réaliser au moins un traitement induisant un délai inter-canal sur le au moins un canal audio sélectionné privé desdites composantes fréquentielles et sur le au moins un canal audio non sélectionné, de manière à produire des canaux audio traités ;
- sommer lesdites composantes fréquentielles sur chaque canal audio traité de manière à produire des deuxièmes canaux audio destinés à être utilisés pour produire les canaux audio de sortie.

On propose de plus un programme d'ordinateur comprenant des instructions qui conduisent le dispositif audio de l'équipement tel que précédemment décrit à exécuter les étapes du procédé de traitement tel que précédemment décrit.

On propose de plus un support d'enregistrement lisible par ordinateur, sur lequel est enregistré le programme d'ordinateur tel que précédemment décrit.

L'invention sera mieux comprise à la lumière de la description qui suit de modes de mise en œuvre particuliers non limitatifs de l'invention.

### BREVE DESCRIPTION DES DESSINS

Il sera fait référence aux dessins annexés parmi lesquels :
[Fig. 1] la figure 1 représente une chaîne de traitement d'un dispositif audio de l'art antérieur ;
[Fig. 2] la figure 2 représente le boîtier décodeur, le téléviseur et des enceintes satellites ;
[Fig. 3] la figure 3 représente une chaîne de traitement d'un dispositif audio selon un premier mode de réalisation de l'invention ;
[Fig. 4] la figure 4 est un graphique représentant, dans le domaine fréquentiel, des courbes des signaux du canal LFE avec et sans extraction des basses fréquences ;
[Fig. 5] la figure 5 est un graphique représentant, dans le domaine fréquentiel, les courbes des signaux du canal Gauche en entrée de la chaîne de traitement, et en sortie avec et sans sélection de canaux ;
[Fig. 6] la figure 6 est une figure similaire à la figure **5****,** avec le canal Centre ;
[Fig. 7] la figure 7 est une figure similaire à la figure **5****,** avec le canal LFE ;
[Fig. 8] la figure 8 représente une chaîne de traitement d'un dispositif audio selon un deuxième mode de réalisation de l'invention.

Les courbes des figures 4 à 7 représentent en ordonnées le niveau du canal audio considéré, exprimé en dBFS (*Decibel Full Scale*) en fonction de la fréquence acoustique, exprimée en Hertz (Hz) en abscisses.

### DESCRIPTION DETAILLEE DE L'INVENTION

En référence à la figure 2, le boîtier décodeur 10 (aussi appelé décodeur TV, ou décodeur audiovisuel, ou *Set-Top Box*) est connecté à un téléviseur 11 et à des enceintes satellites 12.

Le boîtier décodeur 10 est un boîtier décodeur « avancé », qui intègre un dispositif audio 14 comprenant plusieurs haut-parleurs 15.

Le dispositif audio 14 du boîtier décodeur 10 est intégré dans un système audio multicanal 16 qui, outre le boîtier décodeur 10, comprend les enceintes satellites 12.

Le boîtier décodeur 10 reçoit un flux audio-vidéo et transmet le flux vidéo au téléviseur 11 et le flux audio aux dispositifs audio du système audio 16. Ici, le téléviseur 11 n'est donc pas utilisé pour restituer le flux audio (mais l'invention pourrait être mise en œuvre en utilisant aussi les haut-parleurs du téléviseur 11).

Le flux audio-vidéo peut être issu d'une source quelconque, qui est par exemple un réseau de diffusion (réseau de télévision par satellite, connexion Internet, réseau de télévision numérique terrestre (TNT), réseau de télévision par câble, etc.), un autre équipement connecté au boîtier décodeur 10 (un lecteur de CD, de DVD ou de *BlueRay,* un smartphone, une tablette, etc.), ou bien encore un support de stockage (et par exemple une clef USB ou une carte mémoire connectée au boîtier décodeur).

Le boîtier décodeur 10 joue aussi le rôle d'équipement de restitution audio dans le système audio 16 : ses haut-parleurs 15 restituent une partie du flux audio.

Les haut-parleurs 15 du dispositif audio 14 du boîtier décodeur 10 comprennent un haut-parleur gauche, un haut-parleur droit et un haut-parleur centre, qui permettent au boîtier décodeur de restituer « physiquement » les canaux *Left* (L), *Right* (R) et *Center* (C).

Le dispositif audio 14 du boîtier décodeur 10 comporte aussi des composants audio 17 (notamment des amplificateurs audio) qui mettent en forme les signaux audio restitués par les haut-parleurs 15 du boîtier décodeur 10.

Le dispositif audio 14 du boîtier décodeur 10 comprend aussi une unité de traitement 18.

L'unité de traitement 18 (électronique et logicielle). comprend au moins un composant de traitement 19, qui est par exemple un processeur « généraliste », un processeur spécialisé dans le traitement du signal (ou DSP, pour *Digital Signal Processor*), un processeur spécialisé pour les algorithmes d'intelligence artificielle (de type NPU, pour *Neural Processing Unit*), un microcontrôleur, ou bien un circuit logique programmable tel qu'un FPGA (pour *Field Programmable Gate Arrays*) ou un ASIC (pour *Application Specific Integrated Circuit*)*.*

L'unité de traitement 18 comprend aussi une ou des mémoires 20, reliées à ou intégrées dans le composant de traitement 19. Au moins l'une de ces mémoires 20 forme un support d'enregistrement lisible par ordinateur, sur lequel est enregistré au moins un programme d'ordinateur comprenant des instructions qui conduisent le composant de traitement 19 à exécuter au moins certaines des étapes du procédé de traitement qui va être décrit.

L'unité de traitement 18 gère la restitution audio multicanale du flux audio par le système audio 16 et, en particulier, met en œuvre un procédé de virtualisation pour donner l'illusion que des canaux audio non présents physiquement sont (virtuellement) présents. Le système est configuré en 5.1.2, et les canaux *Left top middle* et *Right top middle* sont virtualisés. Les canaux *Left surround* (Lₛ), *Right surround* (Rₛ) sont ici restitués par les enceintes 12, et les canaux *Left* (L), *Right* (R) et *Center* (C) sont restitués par les haut-parleurs 15 du boîtier décodeur 10. Ici, le canal LFE est réinjecté sur les différents canaux, mais il serait possible aussi d'avoir un caisson de basses pour le restituer.

En référence à la figure 3, l'unité de traitement 18 met en œuvre une chaîne de traitement 22 comprenant un module *upmixer* 23, un module d'extraction 24, un module de traitement 25, un module d'injection 26, un module *downmixer* 27 et un module de création des basses 28 qui produit et somme les composantes basses fréquences pour produire le canal LFE. Ces modules sont agencés dans cet ordre d'amont en aval. Par « amont », on entend du côté de l'entrée E de la chaîne de traitement 22 et par « aval », on entend du côté de la sortie S de la chaîne de traitement 22.

La chaîne de traitement 22 comprend aussi un module de sélection 30 qui coopère avec le module d'extraction 24.

Le flux audio comporte des canaux audio d'entrée Cₑ, typiquement entre deux et huit canaux d'entrée. Ici, en l'occurrence, le flux audio est au format stéréo et comprend deux canaux d'entrée Cₑ qui sont les canaux R et L.

Le module *upmixer* 23 acquiert les canaux audio d'entrée Cₑ et crée des premiers canaux audio C₁ à partir des canaux audio d'entrée. Les premiers canaux audio C₁ sont les canaux L / R / C / Lₛ / Rₛ / Lₜₘ / Rₜₘ.

Le module d'extraction 24 réalise une extraction de composantes fréquentielles appartenant à une bande de fréquences prédéfinie. Les premiers canaux audio C₁, issus des canaux audio d'entrée Cₑ, sont appliqués en entrée du module d'extraction 24.

La bande de fréquences prédéfinie comprend ici des basses fréquences inférieures à un seuil prédéfini. Les composantes fréquentielles extraites par le module d'extraction 24 sont donc les composantes basses fréquences BF inférieures au seuil prédéfini, par exemple comprises entre 1 Hz et le seuil prédéfini. Le seuil prédéfini est ici égal à la fréquence de *crossover,* qui est par exemple égale à 500 Hz.

Le module de sélection 30 sélectionne au moins un canal audio sélectionné Cₛ parmi les premiers canaux audio C₁, commande le module d'extraction 24 de sorte que celui-ci extraie lesdites composants fréquentielles uniquement du au moins un canal audio sélectionné Cₛ, et non d'au moins un canal audio non sélectionné Cₙₛ.

Ainsi, l'extraction n'est pas réalisée sur tous les canaux audio. On verra plus bas l'intérêt de cette opération.

Le module de traitement 25 réalise au moins un traitement induisant un délai inter-canal sur le au moins un canal audio sélectionné Cₛₚ privé des composantes basses fréquences et sur le au moins un canal audio non sélectionné Cₙₛ (donc non privé desdites composantes basses fréquences), de manière à produire des canaux audio traités Ct. Le au moins un traitement comprend ici une virtualisation.

Par exemple, la virtualisation applique, sur les canaux audio sélectionnés Cₛₚ privés des composantes basses fréquences (canaux L et R privés des composantes basses fréquences) et sur les canaux audio non sélectionnés Cₙₛ (canaux C / Lₛ / Rₛ / Lₜₘ / Rₜₘ), une fonction de transfert « de la tête au signal ».

Le module d'injection 26 somme les composantes basses fréquences BF sur chaque canal audio traité Ct de manière à produire des deuxièmes canaux audio C₂ destinés à être utilisés pour produire des canaux de sortie Cₛₒ eux-mêmes destinés à être restitués par le système audio multicanal.

Le module d'injection 26 réinjecte donc, sur les canaux traités Ct, les composantes basses fréquences BF précédemment extraites.

Le module *downmixer* 27 acquiert les deuxièmes canaux audio C₂ et réalise un matriçage sur les deuxièmes canaux audio C₂. Le module *downmixer* 27 produit des troisièmes canaux audio C₃ à partir des deuxièmes canaux audio C₂. Les canaux audio de sortie Cₛₒ comprennent les troisièmes canaux audio C₃.

Le matriçage est réalisé selon une matrice de distribution prédéterminée M, elle aussi stockée dans la mémoire 20.

Les deuxièmes canaux audio C₂ sont donc attribués aux canaux physiques L, R, C du boîtier décodeur 10 et aux canaux physiques Lₛ, Rₛ des enceintes satellites 12 selon la matrice de distribution prédéterminée M. La matrice est par exemple semblable à la matrice de l'Annexe, où chaque valeur est codée sur un entier de 16 bits, soit 16385 valeurs possibles.

Alternativement, si les enceintes 12 ne sont pas présentes, il est possible d'attribuer les deuxièmes signaux audio C₂ uniquement aux canaux physiques L, R, C du boîtier décodeur 10.

Le module de création des basses fréquences 28 produit alors le canal LFE par extraction des basses fréquences (jusqu'à la fréquence *de crossover*) des troisièmes canaux audio C₃ générés précédemment, et sommation de ces basses fréquences issues de ces canaux (e.g. sommation de l'ensemble des basses fréquences extraites jusqu'à 500 Hz).

Les canaux de sortie Cₛₒ destinés à être restitués par le système audio 16, comprennent donc les troisièmes canaux audio C₃ et le canal LFE.

On explique maintenant les avantages de l'invention.

Tout d'abord, on s'intéresse à un mode de réalisation dégradé de la chaîne audio 22 de la figure 2, qui ne comprendrait pas le module de sélection 30.

Le module d'extraction 24 extrait donc dans ce cas toutes les composantes basses fréquences (inférieures à 500 Hz) de l'ensemble des canaux L, R, C, Lₛ, Rₛ, Lₜₘ, Rₜₘ. Cette extraction se fait indistinctement pour tous les canaux, y compris le canal C. On aboutit à un ensemble de canaux filtrés désignés par L', R', C', L'ₛ, R'ₛ, L'ₜₘ, R'ₜₘ.

Le module de traitement 25 met en œuvre la virtualisation sur tous ces canaux.

Toutes les composantes basses fréquences BF sont donc préservées des déphasages liés à la virtualisation, et le niveau de puissance n'est pas impacté. Le dispositif audio 14 permet de résoudre le problème de réduction de la puissance rencontré dans l'art antérieur correspondant à la figure 1, qui est dû au délai inter-canal qui génère un déphasage entre les canaux.

On voit sur la figure 4 que l'amplitude dans le domaine fréquentiel de la courbe C1 correspondant au canal LFE en sortie de la chaîne de traitement 22 est supérieure à l'amplitude de la courbe C2 correspondant au canal LFE en sortie de la chaîne de traitement 1. L'amélioration est très nette pour ce canal.

Toutefois, un problème se pose dans le cas d'une source à plus de deux canaux.

On sait que le canal C est principalement dédié aux voix humaines. Les composantes basses fréquences BF, extraites par le module d'extraction 24 et provenant du canal C, comprennent donc des composantes basses fréquences des voix humaines.

La réinjection de ces composantes basses fréquences, réalisée par le module d'injection 26 sur l'ensemble des canaux présents, réinjecte donc les composantes basses fréquences des voix humaines sur la totalité des canaux. Cette réinjection des composantes basses fréquences des voix humaines sur tous les canaux présents dégrade le rendu audio, nuit à l'intelligibilité de la voix, et génère un effet d'écho désagréable pour l'utilisateur. Cet effet d'écho est dû au fait que l'utilisateur a l'impression que les voix humaines proviennent de plusieurs sources audio car les composantes basses fréquences des voix humaines se retrouvent dans l'ensemble des canaux physiquement présents, donnant ainsi l'impression d'une multiplicité de sources audio pour la restitution « basses fréquences » des voix humaines. En effet, la partie basses fréquences de la voix se retrouve ainsi diffusée sur l'ensemble des canaux et non uniquement sur le canal C.

Dans le cas de signaux rendus par des enceintes hétérogènes, la partie basses fréquences de la voix serait alors traitée avec une tonalité différente, voire un niveau sonore différent.

De même, un problème similaire se produit pour les canaux Lₛ / Rₛ dont les basses fréquences se retrouvent diffusées sur les canaux L, R et C cassant ainsi l'effet multicanal. Par exemple, un « grondement » normalement rendu sur le canal Lₛ, est entendu par l'utilisateur sur l'ensemble des canaux.

Ainsi, même si le rendu audio est nettement amélioré par rapport à l'art antérieur, l'expérience utilisateur est dégradée et le signal restitué est dénaturé par rapport à l'intention d'origine du créateur du contenu.

L'utilisation du module de sélection 30 permet de résoudre le problème qui vient d'être décrit.

En effet, grâce au module de sélection 30, l'extraction des basses fréquences est sélective dans le sens où elle est réalisée uniquement sur un sous-ensemble de canaux (e.g. L et R) sélectionné par le module de sélection 30.

Ici, par exemple, le module de sélection 30 exclut le canal C dédié aux voix humaines et/ou les canaux Lₛ/Rₛ, de sorte que les composantes basses fréquences des canaux « exclus » (e.g. C ; Lₛ/Rₛ) ne se retrouvent pas dans les autres canaux (e.g. L et R) lors de la réinjection des basses.

Ici, le au moins un canal audio sélectionné Cₛ par le module de sélection 30 comprend au moins un canal audio prédéfini, sélectionné(s) de manière statique par le module de sélection 30.

Par exemple, le module de sélection 30 sélectionne uniquement les canaux audio L, R sur lesquels le module d'extraction 24 doit opérer l'extraction des composantes basses fréquences.

Le ou les canaux audio sélectionné Cₛ sont préalablement renseignés dans un fichier de configuration statique stocké dans la mémoire 20 de l'unité de traitement 18. Ces canaux audio peuvent aussi être renseignés directement par l'utilisateur (i.e. choix utilisateur). On utilise par exemple un masque pour la sélection des canaux audio au format .json :
*{bass_extraction_channel_mask :[true, true, false, false, false, false, false]}*

Dans cet exemple, il est indiqué que :
- les canaux audio L et R sont considérés pour l'extraction des composantes des basses fréquences (canaux sélectionnés) : « true » ; et
- les canaux audio C, LFE, Lₛ, Rₛ, Lₜₘ, Rₜₘ ne sont pas considérés pour l'extraction des basses (canaux non sélectionnés) : « false ».

Cette extraction sélective a pour effet d'améliorer le rendu audio, notamment en renforçant l'intelligibilité des voix humaines dans le flux audio diffusé et en limitant les échos, tout en préservant l'effet multicanal.

Sur les figures 5 à 7, le signal d'entrée est un flux 5.1 ayant une composante à 100 Hz sur le canal C et une composante à 200 Hz sur le canal L.

On voit sur la figure 5 la courbe C3 du canal Gauche en entrée de la chaîne 22 (sur laquelle on distingue la composante à 200 Hz), la courbe C4 du canal Gauche en sortie de la chaîne 22 sans le module de sélection 30 et la courbe C5 du canal Gauche en sortie de la chaîne 22 avec le module de sélection 30.

On voit sur la figure 6 la courbe C6 du canal Centre en entrée de la chaîne 22 (sur laquelle on distingue la composante à 100 Hz), la courbe C7 du canal Centre en sortie de la chaîne 22 sans le module de sélection 30 et la courbe C8 du canal Centre en sortie de la chaîne 22 avec le module de sélection 30.

On voit sur la figure 7 la courbe C9 du canal LFE en entrée de la chaîne 22, la courbe C10 du canal LFE en sortie de la chaîne 22 sans le module de sélection 30 et la courbe C11 du canal LFE en sortie de la chaîne avec le module de sélection 30.

Le canal C n'a pas été sélectionné par le module de sélection 30, et la composante à 100 Hz n'est pas présente sur la courbe C11 alors que la composante à 200 Hz, issu du canal L, est bien présente.

Ainsi, les résultats de mesures montrent bien que l'invention a permis d'exclure totalement du canal LFE la composante basse fréquence du canal C.

Bien entendu, l'invention n'est pas limitée aux modes de réalisation décrits mais englobe toute variante entrant dans le champ de l'invention tel que défini par les revendications.

Le traitement induisant un délai inter-canal, réalisé par le module de traitement, n'est pas nécessairement une virtualisation. Il pourrait s'agir d'un filtrage, ou bien de la création d'un effet (réverbération par exemple).

La bande de fréquences prédéfinie, à laquelle appartiennent les composantes fréquentielles extraites par le module d'extraction, n'est pas nécessairement une bande de basses fréquences. Il pourrait s'agir par exemple d'une bande comprise entre 3 kHz et 4 kHz.

La chaîne de traitement ne comprend pas nécessairement de module *upmixer* et *downmixer.*

On a décrit ici que le ou les canaux audio sélectionnés par le module de sélection sont des canaux prédéfinis, sélectionnés de manière statique par le module de sélection. Cependant, la chaîne de traitement pourrait analyser des canaux audio présents en amont du module d'extraction, le au moins un canal audio sélectionné par le module de sélection étant alors sélectionné en fonction de cette analyse. Les canaux audio amont sont par exemple les canaux audio d'entrée ou les premiers canaux audio. L'analyse, qui est réalisée par exemple par le module de sélection, peut consister à détecter un son prédéterminé, par exemple défini par un certain niveau dans un certaine bande de fréquences. Le module de sélection peut aussi sélectionner le ou les canaux audio sélectionnés, dont les composantes fréquentielles sont extraites, en fonction des configurations courantes du module *upmixer* et/ou du module *downmixer.* Par exemple, si le *downmix* en cours est du 3.1, les canaux Lₛ et Rₛ pourraient être sélectionnés et donc pris en compte pour l'extraction des basses.

En référence à la figure 8, dans un deuxième mode de réalisation particulier dit de « sélection hydride », le module de sélection 30 est configuré pour sélectionner conjointement un premier sous-ensemble de canaux de manière statique comme décrit ci-avant (et donc par exemple en accédant à un fichier de configuration stocké dans la mémoire 20) et un deuxième sous-ensemble de canaux en fonction de l'analyse réalisée sur des canaux (par exemple les premiers canaux audio C₁) présents en amont du module d'extraction comme décrit ci-avant.

Par « sous-ensemble de canaux », il faut comprendre un ou plusieurs canaux.

Ce mode de sélection hybride des canaux a pour avantages de s'adapter en temps réel à une grande variété de formats audio, tout en assurant une excellente qualité du rendu sonore immersif. Il permet notamment d'atteindre un bon compromis entre rapidité de traitement (en limitant le nombre de canaux à analyser) et adaptabilité à différentes configurations audio.

### Annexe

### matrice de distribution :

| | | Output | | | | | |
|---|---|---|---|---|---|---|---|
| | | L | R | C | LFE | Ls | Rs |
| Input | L | 16384 | 0 | 0 | 0 | 0 | 0 |
| | R | 0 | 16384 | 0 | 0 | 0 | 0 |
| | C | 0 | 0 | 16384 | 0 | 0 | 0 |
| | LFE | 0 | 0 | 0 | 0 | 0 | 0 |
| | Ls | 0 | 0 | 0 | 0 | 16384 | 0 |
| | Rs | 0 | 0 | 0 | 0 | 0 | 16384 |
| | Tls | 16384 | 0 | 0 | 0 | 0 | 0 |
| | Trs | 0 | 16384 | 0 | 0 | 0 | 0 |

## Revendications

1. Dispositif audio (14) comportant une chaîne de traitement (22) agencée pour acquérir des canaux audio d'entrée (Cₑ) et pour produire des canaux audio de sortie (Cₛₒ) destinés à être restitués par un système audio multicanal (16), la chaîne de traitement comprenant :
- un module d'extraction (24) de composantes fréquentielles appartenant à une bande de fréquences prédéfinie, en entrée duquel sont appliqués des premiers canaux audio (C₁) issus des canaux audio d'entrée ;
- un module de sélection (30) agencé pour sélectionner au moins un canal audio sélectionné (Cₛ) parmi les premiers canaux audio (C1), et pour commander le module d'extraction (24) de sorte que celui-ci extraie lesdites composantes fréquentielles uniquement du au moins un canal audio sélectionné, et non d'au moins un canal audio non sélectionné (Cₙₛ) ;
- un module de traitement (25) agencé pour réaliser au moins un traitement induisant un délai inter-canal sur le au moins un canal audio sélectionné (Cₛₚ) privé desdites composantes fréquentielles et sur le au moins un canal audio non sélectionné (Cₙₛ), de manière à produire des canaux audio traités (Ct) ;
- un module d'injection (26) agencé pour sommer lesdites composantes fréquentielles sur chaque canal audio traité de manière à produire des deuxièmes canaux audio (C₂) destinés à être utilisés pour produire les canaux audio de sortie (Cₛₒ).

2. Dispositif audio selon la revendication 1, dans lequel le au moins un canal audio sélectionné (Cₛ) par le module de sélection (30) comprend au moins un canal audio prédéfini, sélectionné de manière statique par le module de sélection.

3. Dispositif audio selon la revendication 2, dans lequel le au moins un canal audio sélectionné (Cₛ) comprend un canal Gauche et un canal Droit, et le au moins un canal audio non sélectionné (Cₙₛ) comprend un canal Centre.

4. Dispositif audio selon l'une des revendications précédentes, la chaîne de traitement (22) étant agencée pour analyser des canaux audio présents en amont du module d'extraction (24), le au moins un canal audio sélectionné (Cₛ) par le module de sélection (30) comprenant au moins un canal sélectionné en fonction de cette analyse.

5. Dispositif audio selon l'une des revendications précédentes, dans lequel la bande de fréquences prédéfinie comprend des basses fréquences inférieures à un seuil prédéfini.

6. Dispositif audio selon l'une des revendications précédentes, dans lequel le module de traitement (25) met en œuvre une virtualisation.

7. Dispositif audio selon l'une des revendications précédentes, la chaîne de traitement (22) comprenant de plus un module *upmixer* (23) agencé pour produire les premiers canaux audio (C₁) à partir des canaux audio d'entrée (Cₑ).

8. Dispositif audio selon l'une des revendications précédentes, la chaîne de traitement (22) comprenant de plus un module *downmixer* (27) agencé pour produire des troisièmes canaux audio (C₃) à partir des deuxièmes canaux audio (C₂), les canaux audio de sortie comprenant les troisièmes canaux audio (C₃).

9. Equipement comprenant un dispositif audio selon l'une des revendications précédentes.

10. Equipement selon la revendication 9, l'équipement étant un boîtier décodeur (10).

11. Procédé de traitement, mis en œuvre dans le dispositif audio (14) selon l'une des revendications 1 à 8, et comprenant les étapes de :
- sélectionner au moins un canal audio sélectionné (Cₛ) parmi les premiers canaux audio, et commander le module d'extraction (24) de sorte que celui-ci extraie les composantes fréquentielles uniquement du au moins un canal audio sélectionné, et non d'au moins un canal audio non sélectionné (Cₙₛ) ;
- réaliser au moins un traitement induisant un délai inter-canal sur le au moins un canal audio sélectionné (Cₛₚ) privé desdites composantes fréquentielles et sur le au moins un canal audio non sélectionné (Cₙₛ), de manière à produire des canaux audio traités (Ct) ;
- sommer lesdites composantes fréquentielles sur chaque canal audio traité de manière à produire des deuxièmes canaux audio (C₂) destinés à être utilisés pour produire les canaux audio de sortie (Cₛₒ).

12. Programme d'ordinateur comprenant des instructions de code de programme pour l'exécution des étapes du procédé selon la revendication 11 lorsque ledit programme est exécuté sur un ordinateur.

13. Support d'enregistrement lisible par ordinateur, sur lequel est enregistré le programme d'ordinateur selon la revendication 12.
